# EUROPÄISCHE PATENTSCHRIFT

(11) **EP 0 649 678 B1**
(45) Veröffentlichungstag und Bekanntmachung des Hinweises auf die Patenterteilung: **13.06.2001**
(21) Anmeldenummer: 94115063.3
(22) Anmeldetag: 23.09.1994
(51) Int. Cl.: B01L 3/02

(54) **Kolbenhubpipette**
Plunger pump pipette
Pipette à piston

(30) Priorität: 21.10.1993 DE 4335863
(43) Veröffentlichungstag der Anmeldung: 26.04.1995
(73) Patentinhaber: EPPENDORF AG, 22339 Hamburg (DE)
(72) Erfinder: Sabloewski, Horst, D-22147 Hamburg (DE)
(74) Vertreter: Siemons, Norbert, Dr.-Ing. Patentanwälte Hauck, Graalfs, Wehnert, Döring, Siemons

(56) Entgegenhaltungen:
- EP-A- 0 286 676
- EP-A- 0 562 358
- FR-A- 2 351 402
- US-A- 3 013 435
- US-A- 4 672 857

## Beschreibung

Gegenstand der Erfindung ist eine Kolbenhubpipette nach dem Oberbegriff des Anspruches 1.

Kolbenhubpipetten der eingangs genannten Art haben einen Konus, auf den eine Pipettenspitze steckbar ist. Die aufgesteckte Pipettenspitze kommuniziert mit einem Zylinder, in dem ein Kolben von außen betätigbar angeordnet ist. Der Kolbenhub ist mittels Einstelleinrichtungen veränderbar, wobei Anzeigeeinrichtungen eine Information über das jeweils pipettierte Flüssigkeitsvolumen angeben. Das von der Pipettenspitze aufgenommene Flüssigkeitsvolumen weicht jedoch meist vom angezeigten ab. Die Differenz zwischen aufgenommenem und angezeigtem Flüssigkeitsvolumen wird auch als Richtigkeitsabweichung bezeichnet. Die Richtigkeitsabweichung ist in der Regel über den Einstellbereich der Kolbenhubpipette veränderlich.

Maßgeblich für die Höhe der Richtigkeitsabweichung und deren Verlauf über den Einstellbereich sind der Querschnittsverlauf entlang der Pipettenspitze, das Totvolumen zwischen Ansaugöffnung der Pipettenspitze und Kolben sowie Übertragungsparametern der Einstelleinrichtungen für den Kolbenhub und den Anzeigeeinrichtungen für das Flüssigkeitsvolumen. Die Abhängigkeit vom Spitzenquerschnitt und vom Totvolumen folgt daraus, daß die Flüssigkeitssäule in der Spitze mit ihrem Gewicht am Luftpolster zwischen Flüssigkeitsspiegel und Kolben hängt, wodurch das Luftpolster vergrößert wird.

Für eine bestimmte Flüssigkeit hat ein System aus einer Kolbenhubpipette und eine Pipettenspitze bei jedem eingestellten Flüssigkeitsvolumen eine definierte Richtigkeitsabweichung (vgl. auch DE 42 09 620 C1). Ändert sich jedoch mit der zu pipettierenden Flüssigkeit die Flüssigkeitsdichte, so ändert sich auch das Gewicht, mit dem die Flüssigkeitssäule am Luftpolster hängt und die Richtigkeitsabweichung jedes eingestellten Flüssigkeitsvolumens ändert sich.

Eine Anpassung der Richtigkeitsabweichungen kann durch Änderung eines Pipettenkorrekturfaktors erfolgen. Dieser bestimmt das Verhältnis des eingestellten Kolbenhubs zum angezeigten Flüssigkeitsvolumen. Bei einigen bekannten Kolbenhubpipetten ist bereits eine Einstelleinrichtung für den Pipettenkorrekturfaktor vorhanden.

Eine Möglichkeit besteht im Verstellen einer Rutschkupplung zwischen den Einstelleinrichtungen für den Kolbenhub und einem Zählwerk. Dafür ist im Pipettengehäuse eine Öffnung vorhanden, durch die ein Schraubendreher an einer Rutschkupplung aus einem Kegelradsatz herangeführt werden kann. Durch Festhalten der Volumeneinstellung und Drehen des Schraubendrehers oder umgekehrt kann die Kopplung von Volumeneinstellung und Zählwerk verändert werden. Eine Kontrolle der hierdurch erreichten Richtigkeitsabweichung kann durch Wiegen einer pipettierten Masse erfolgen. Diese Einstellung des Pipettenkorrekturfaktors ist von außen nicht besonders gut zugänglich und wird zumeist nur für eine werksseitige Einstellung bzw. dem Kunden im Ausnahmefall genutzt.

Bei der einstellbaren Verdünnungsvorrichtung gemäß DE-A1-27 20 669 hat die Einstelleinrichtung eine Einstellmutter zum Einstellen eines mit dieser fest verbundenen Anschlages für die Kolbentaucheinrichtung, wobei die Einstellmutter über eine Körner-Schraube mit einer Gewindestange und diese mit einer Volumenanzeige gekoppelt ist. Zur Justierung der Null-Einstellung der Volumenanzeige kann die Körner-Schraube gelöst und der Anschlag mittels der Einstellmutter verstellt werden.

Die US 4 165 646 offenbart eine Pipettiervorrichtung, bei der die Einstelleinrichtungen eine Betätigungsbuchse aufweisen, die das obere Ende einer Anschlagbuchse einer Kolbenstange aufnehmen. Somit ist der Kolbenhub durch Drehen der Betätigungsbuchse verstellbar. Diese trägt zugleich eine Abdeckhülse, welche die Anschlagbuchse und den oberen Abschnitt eines zylindrischen Gehäuses umgibt. Das Gehäuse trägt eine Volumenskala und die Abdeckhülse hat ein Fenster, um einen eingestellten Volumenwert sichtbar zu machen. Zum Kalibrieren ist bei einer Gerätevariante die Abdeckhülse verstellbar an der oberen Buchse fixiert.

Die US 4 501 163 beschreibt eine Pipettiervorrichtung, bei der ein Knopf zur axialen Kolbenverschiebung und zum Einstellen des Kolbenhubes durch Verdrehen einer Anschlagbuchse zugleich drehfest mit einem Zählwerk gekoppelt ist.

Diese Vorrichtung ist durch Verdrehen einer Hülse kalibrierbar, welche die Anschlagbuchse für die Kolbenstange in einem Innengewinde aufnimmt.

Die US 4 023 716 offenbart eine Mikropipette, die in einer axial verschieblichen Kolbenstange einen aus deren unterem Ende herausragenden Verdrängungskolben aufweist. Der Kolben ist mittels einer Schraube in der Stange fixiert und kann nach Lösen der Schraube axial verschoben und an einer anderen Position fixiert werden. Hierdurch ist eine Einstellung der zu dosierenden Flüssigkeitsmenge möglich.

Die EP-A1-0 286 676 beschreibt eine Pipette mit rasch änderbarem Dosierungsvolumen. Bei dieser Einrichtung ist eine Regulierbuchse zum Einstellen des Kolbenhubes ständig mit einer Anzeigeeinrichtung gekoppelt. Die Lage der Buchse ist mittels einer Stellmutter verstellbar. Die Mutter kann jedoch aus ihrer Verzahnung mit der Buchse herausgeführt werden, worauf die Buchse mittels eines Betätigungsknopfes für den Kolbenhub verstellbar ist. Dies begünstigt ein schnelles Einstellen der Dosierungsvolumina sehr verschiedener Größe.

Davon ausgehend liegt der Erfindung die Aufgabe zugrunde, eine Kolbenhubpipette mit einer einfachen und sicheren Einstellbarkeit der Richtigkeitsabweichung zu schaffen.

Diese Aufgabe wird durch eine Kolbenhubpipette mit den Merkmalen des Anspruchs 1 gelöst. Vorteilhafte Ausgestaltungen sind in den Unteransprüchen gekennzeichnet.

Bei einer erfindungsgemäßen Kolbenhubpipette sind die Kupplungseinrichtungen zwischen den Einstelleinrichtungen für das Flüssigkeitsvolumen und den Anzeigeeinrichtungen formschlüssig miteinander gekuppelt. Gegenüber einer Rutschkupplung hat dies den Vorteil, daß keine besonders engen Fertigungstoleranzen eingehalten werden müssen und daß für den Anwender eine vereinfachte Verstellung möglich ist. Solange sich die Kupplungseinrichtungen im Eingriff befinden, kann die Volumeneinstellung gegenüber den Anzeigeeinrichtungen nicht verstellt werden. Eine Richtigkeitsabweichung ist somit genau und sicher einstellbar. Außerdem sind Schalteinrichtungen vorhanden, die leicht ein vollständiges Lösen der Kupplungseinrichtungen ermöglichen. Sind die Anzeigeeinrichtungen von den Kupplungseinrichtungen abgekoppelt, kann der Pipettenkorrekturfaktor leicht durch Verstellen der Einstelleinrichtungen verändert werden. Der mit den Einstelleinrichtungen gekoppelte Teil der Kupplungseinrichtungen läßt sich nämlich durch Betätigen der Einstelleinrichtungen gegenüber dem mit den Anzeigeeinrichtungen gekoppelten Teil der Kupplungseinrichtungen verstellen. Durch einfaches Schalten der Schalteinrichtungen und Verstellen der Einstelleinrichtungen läßt sich somit der Pipettenkorrekturfaktor betriebssicher einstellen.

Bei den formschlüssigen Kupplungseinrichtungen kann es sich um drehfest miteinander verbundene Stirnzahnräder handeln, die auf einer gemeinsamen Achse verschiebbar sind. Eines dieser Kupplungsstirnräder ist normalerweise mit einem Stirnzahnrad der Einstelleinrichtungen verbunden. Das andere Stirnzahnrad ist normalerweise mit einem Stirnzahnrad der Anzeigeeinrichtungen gekuppelt. Die Kupplungsstirnräder sind von den Schalteinrichtungen entgegen Federwirkung auf ihrer Achse verschiebbar, wobei zumindest eines der Kupplungsstirnräder aus dem Stirnzahnrad der Einstelleinrichtungen bzw. der Anzeigeeinrichtungen (Einstellstirnrad bzw. Anzeigestirnrad) ausrückt.

Bevorzugt ist das Einstellstirnrad auf dem Mantel einer aus dem Gehäuse herausgeführten Einstellhülse ausgebildet. Das Anzeigestirnrad kann ein Antriebsrad eines Räder-Zählwerkes sein.

Kupplungsstirnräder, Einstellstirnrad und Anzeigestirnrad können mit parallelen Achsen an einem gemeinsamen Grundkörper gelagert sein. Dies ermöglicht eine Vormontage und erleichtert den Zusammenbau der Pipette. Der Grundkörper kann zugleich das Zählwerk tragen. Die Achsen der Kupplungsstirnräder und des Anzeigestirnrades können im Grundkörper verankert sein. Das Einstellstirnrad kann außen an einem hohlzylindrischen Ansatz des Grundkörpers gelagert sein, der ein Innengewinde für eine Spindel zur Hubeinstellung des Kolbens aufnimmt. Dann sind die Einstelleinrichtungen für den Kolbenhub ebenfalls einem Grundkörper vormontierbar.

Der hohlzylindrische Ansatz kann jeweils eine Innenstufe für einen unteren und oberen Endanschlag bzw. je eine Stirnfläche für einen oberen und unteren Endanschlag der Spindel aufweisen. Radialvorsprünge des oberen Endanschlages der Spindel können für eine Drehkopplung in axiale Innennuten der Einstellhülse eingreifen.

Bevorzugt ist ein Schalthebel der Schalteinrichtungen von der Außenseite eines Gehäuses der Kolbenhubpipette aus betätigbar. Die Schalteinrichtungen können einen auf der Achse für die Kupplungsstirnräder geführten und seitlich an diesen anliegenden Schieber aufweisen.

Eine genaue Ablesung des Anzeigevolumens wird begünstigt, wenn das Zählwerk ein Rastrad mit einer Rastposition für jeden vollen Anzeigewert und ein zugeordnetes Rastelement aufweist.

Als Hilfe für die Einstellung des Pipettenkorrekturfaktors und für das Erreichen vorgegebener Werte können die Einstelleinrichtungen an einer aus dem Gehäuse ragenden Einstellhülse eine Markierung und das Gehäuse eine geordnete Markierung, Skala oder Merkskala aufweisen.

Weitere Einzelheiten und Vorteile der Erfindung ergeben sich aus der nachfolgenden Beschreibung zugehöriger Zeichnungen einer bevorzugten Ausführungsform. In den Zeichnungen zeigen:
- Fig. 1: eine Kolbenhubpipette im Längsschnitt;
- Fig. 2: Oberteil derselben Kolbenhubpipette in einem Teilschnitt;
- Fig. 3: dieselbe Kolbenhubpipette in einem Querschnitt durch ein Zählwerk;
- Fig. 4: Grundkörper mit Zählwerk derselben Kolbenhubpipette in einem vergrößerten Schnitt entsprechend Fig. 3;
- Fig. 5: derselbe Grundkörper mit Zählwerk in vergrößerter Seitenansicht;
- Fig. 6: dieselbe Kolbenhubpipette in der Draufsicht;
- Fig. 7: dieselbe Kolbenhubpipette in der Seitenansicht;
- Fig. 8: Oberteil einer Kolbenhubpipette mit Gehäusemarkierung in Seitenansicht;
- Fig. 9: dasselbe Oberteil in Draufsicht.

Die Kolbenhubpipette hat ein Gehäuse 1, das am unteren Ende an einem Konus 2 eine Pipettenspitze 3 trägt.

Am oberen Ende des Gehäuses 1 ist ein Betätigungsknopf 4 angebracht, der mit einer Kolbenstange 5 verbunden ist, die sich durch eine Spindel 6 erstreckt. Am unteren Ende der Kolbenstange 5 ist ein Kolben 7 angebracht, der entgegen der Wirkung einer Feder 8 in einem Zylinder 9 verschiebbar ist.

Wenn der Kolben 7 mittels des Betätigungsknopfes 4 vertikal nach unten in den Zylinder 9 gepreßt wird, drückt er Luft aus dem Zylinder durch das Rohr 10 und aus der Pipettenspitze 3 heraus. Der Zylinder 9, das Rohr 10 und die Pipettenspitze 3 definieren das Totvolumen der Pipette. Der Knopf 4 ist nach unten preßbar, bis der Kolben 7 gegen ein unteres Ende des Zylinders 9 gelangt, welches durch das obere Ende des Rohres 10 definiert ist.

Die Kolbenstange 5 ist mit einem Flansch 11 versehen, der in der Anfangsposition der Stange am unteren Ende der Spindel 6 anliegt. Dieser Flansch 11 definiert den oberen Anschlag für den Kolben 7. Für eine Veränderung des Kolbenhubvolumens ist der obere Anschlag verstellbar.

Dafür ist um den Betätigungsknopf 4 eine von außen drehbare Einstellhülse 12 gelagert. Die Spindel 6, welche die Kolbenstange 5 umgibt, ist drehfest mit der Einstellhülse 12 verbunden. Dafür hat die Spindel 6 einen drehfest mit ihr verbundenen oberen Anschlag 13, der mit Radialvorsprüngen 14 in Axialnuten 15 der Einstellhülse 12 geführt ist. Wenn die Einstellhülse 12 gedreht wird, wird die Spindel 6 in dem gehäusefesten Innengewinde 16 geschraubt, wobei ihr Anschlag für den Flansch 11 axial verschoben wird. Da die Kolbenstange 5 von der Feder 8 mit ihrem Flansch 11 gegen den unteren Anschlag der Spindel 6 gedrückt wird, ist die Ausgangsposition des Kolbens 7 durch die Einstellung der Einstellhülse 12 definiert. Der Kolbenhub bis zum Erreichen des unteren Endes des Zylinders 9 ist also mittels der Einstellhülse 12 einstellbar.

Das Anschlagen des Kolbens 7 am unteren Ende des Zylinders 9 wird durch das Wirksamwerden eines unteren Anschlages 17 verhindert, der von einer Überhubfeder 18 im Gehäuse abgestützt ist. Der Flansch 11 liegt an dem unteren Anschlag 17 in Form eines Federtellers an, bevor der Kolben 7 gegen die untere Begrenzung des Zylinders 9 stößt.

Wenn die Einstellhülse 12 manuell verdreht wird, wird über Kupplungseinrichtungen 19 ein Zählwerk 20 verstellt. Die Kupplungseinrichtungen 19 sind mit einer nach außen geführten Schalteinrichtung 21 verbunden, die ein Einkuppeln und Auskuppeln gestattet. Einzelheiten der Kupplungseinrichtungen 19, des Zählwerks 20 und der Schalteinrichtungen 21 sind am besten aus den Fig. 3 bis 5 ersichtlich.

Die Kupplungseinrichtungen 19 haben zwei Kupplungsstirnräder 22, 23, die auf einer gemeinsamen Achse 24 gelagert und drehfest miteinander verbunden sind. Das obere Kupplungsstirnrad 22 kämmt im unbetätigten Zustand der Schalteinrichtungen 21 mit einem Einstellstirnrad 25, das am unteren Ende der Einstellhülse 12 ausgebildet ist. Das untere Kupplungsstirnrad 23 kämmt stets mit einem Anzeigestirnrad 26, das unten auf einer Achse 27 des Zählwerkes 20 angeordnet ist. Die Achsen 24 und 27 der Kupplungseinrichtungen 19 und des Zählwerkes 20 sind parallel an einem plattenförmigen Grundkörper 28 verankert. Ebenfalls parallel dazu trägt der Grundkörper 28 einen beidseits erstreckten hohlzylindrischen Ansatz 29, der an einem Oberteil 30 eine Lagerung für die Einstellhülse 12 und das Innengewinde 16 für die Spindel 6 aufweist. In einem Unterteil 31 hat der Ansatz 29 ein weiteres Innengewinde 32 zur Aufnahme eines Widerlagers 33 für die Überhubfeder 18 (vgl. Fig. 1).

Die Kupplungsstirnräder 22, 23 sind über eine auf der Achse 24 geführte Schraubenfeder 34 an dem Grundkörper 28 abgestützt. Oben werden sie von einem Sicherungsring 34' auf der Achse 24 gehalten. Zwischen Sicherungsring 34' und oberem Kupplungsstirnrad 22 haben die Schalteinrichtungen 21 einen auf der Achse 24 geführten Schieber 35. Der Schieber 35 hat einen seitlich angesetzten Schalthebel 36, der in einen von außen zugänglichen Durchbruch 37 des Gehäuses 1 hineinragt (vgl. Fig. 7). Durch Verschieben des Schalthebels 36 nach unten kann das obere Kupplungsstirnrad 22 außer Eingriff mit dem Einstellstirnrad 25 gebracht werden. Läßt man den Schalthebel 36 los, wird das obere Kupplungsstirnrad 22 automatisch wieder in Eingriff mit dem Einstellstirnrad 25 gebracht.

Das Zählwerk 20 hat gestaffelt übereinander auf der Achse 27 angeordnete Zählwerksräder 38 mit Ziffern von 0 bis 9. Das untere Zählwerksrad 39 ist drehfest mit dem Anzeigestirnrad 26 verbunden.

Auf einer weiteren Achse 40, die parallel zur Achse 27 im Grundkörper 28 verankert ist, sind Umschalträder 41 angeordnet. Jedes Umschaltrad 41 greift mit einer Zahnung zwischen zwei benachbarte Zählwerksräder 38. Das jeweils untere Zählwerksrad hat dort mindestens einen Mitnehmer und das jeweils obere Zählwerksrad ist dort mit einer umlaufenden Zahnung versehen. Wenn der Mitnehmer des unteren Zählwerksrades 39 einen bestimmten Drehwinkel ausgeführt hat, betätigt er das zugeordnete Umschaltrad 41, wodurch das darüber angeordnete Zählwerksrad 38 um eine Stelle weitergedreht wird. So wird ein Übertrag auf das jeweils übergeordnete Zählwerksrad 38 verwirklicht.

Zwischen dem unteren Zählwerksrad 39 und dem Anzeigestirnrad 26 ist ein Rastrad 42 angeordnet, daß drehfest mit den beiden vorgenannten Rädern verbunden ist. Das Rastrad 42 ordnet jeder Zahl des zugeordneten Zählwerksrades 38 eine Vertiefung an seinem Umfang zu. Ein Rastelement 43 greift in mindestens einer Vertiefung des Rastrades 42 ein, wenn das untere Zählwerksrad 39 eine volle Ziffer anzeigt. Dabei ist das Rastelement 43 auf der weiteren Achse 40 des Zählwerkes 20 gelagert. Hierdurch wird eine exakte Ausrichtung der Zählwerksräder 38 und 39 und die Ablesung gewährleistet.

Die in den Fig. 4 und 5 gezeigten Teile werden bevorzugt überwiegend aus Kunststoff gefertigt. Für die beiden Achsen sowie den Sicherungsring sowie die Schraubenfeder 34 sind metallische Werkstoffe bevorzugt. Der Grundkörper 28 ermöglicht eine Vormontage der Kupplungseinrichtungen 19, Schalteinrichtungen 21 und des Zählwerkes 20. An dem Grundkörper 28 können auch die Kolbenstange 5 mit der Spindel 6 sowie die Einstellhülse 12 vormontiert werden. Die Vormontage kann bis zur Anbringung des Widerlagers 33 und des Kolbens 7 gehen. Die vormontierte Einheit wird von oben in das Gehäuse 1 eingesetzt und darin mittels einer Überwurfmutter 44 gesichert (vgl. Fig. 1).

Gemäß Fig. 8 und 9 kann die Einstellhülse 12 an ihrem aus dem Gehäuse 1 herausgeführten Abschnitt eine Markierung X aufweisen, die mit einer Markierung, Skala 45 oder Merkskala des Gehäuses zusammenwirkt.

Bei unbetätigtem Schalthebel 36 ist das obere Kupplungsstirnrad 22 in das Einstellstirnrad 25 gerückt und die Verbindung zum Zählwerk 20 hergestellt. Hierdurch ist die Einstellhülse 12 fest mit dem Zählwerk 20 gekoppelt, so daß mit konstantem Pipettenkorrekturfaktor gearbeitet werden kann. Für eine Veränderung des Pipettenkorrekturfaktors brauchen nur der Schalthebel 36 nach unten gedrückt und die Einstellhülse 12 verdreht zu werden. Drehrichtung und Ausmaß der Drehung erfolgen anhand der Markierung X und Skala 45, so daß eine bestimmte Vergrößerung oder Verkleinerung des Pipettenkorrekturfaktors ermöglicht wird. Dessen Festlegung kann anhand einer Messung von Richtigkeitsabweichungen erfolgen, die durch Vergleich der angezeigten Flüssigkeitsvolumina und der unter Gewichtsmessung ermittelten Ansaugvolumina erfolgen kann.

## Patentansprüche

1. Kolbenhubpipette für eine aufsteckbare Pipettenspitze (3), mit Einstelleinrichtungen (12) zur Veränderung des Kolbenhubs, Anzeigeeinrichtungen (20) für das jeweils pipettierte Flüssigkeitsvolumen, lösbaren Kupplungseinrichtungen (19, 25, 26) zwischen den Einstelleinrichtungen und den Anzeigeeinrichtungen zum Verändern eines das Verhältnis von Kolbenhub zum angezeigten Flüssigkeitsvolumen bestimmenden Pipettenkorrekturfaktors, dadurch gekennzeichnet, daß die Kupplungseinrichtungen formschlüssige Kupplungseinrichtungen (19, 25, 26) sind, die ein mit den Einstelleinrichtungen (12) gekoppeltes Kupplungsteil (25), ein mit den Anzeigeeinrichtungen (20) gekoppeltes Kupplungsteil (26) und Schalteinrichtungen (21) zum vollständigen Lösen der beiden Kupplungsteile voneinander und Verändern des Pipettenkorrekturfaktors durch Verstellen der Einstelleinrichtungen haben, wobei ein Schalthebel (36) der Schalteinrichtungen (21) von der Außenseite des Pipettengehäuses (1) aus betätigbar ist.

2. Kolbenhubpipette nach Anspruch 1, dadurch gekennzeichnet, daß die formschlüssigen Kupplungseinrichtungen (19, 25, 26) zwei drehfest miteinander verbundene Stirnzahnräder (22, 23) (Kupplungsstirnräder) haben, die Einstelleinrichtungen (12) mit einem entsprechend dem eingestellten Kolbenhub gedrehten Stirnzahnrad (25) (Einstellstirnrad) und die Anzeigeeinrichtungen (20) mit einem entsprechend dem angezeigten Flüssigkeitsvolumen gedrehten Stirnzahnrad (26) (Anzeigestirnrad) verbunden sind, wobei das eine Kupplungsstirnrad (22) mit dem Einstellstirnrad (25) und das andere Kupplungsstirnrad (23) mit dem Anzeigestirnrad (26) kämmt, und daß die Kupplungsstirnräder (22, 23) auf einer Achse (24) gelagert und an einer Federeinrichtung (34) abgestützt und von der Schalteinrichtung (21) auf der Achse entgegen der Federwirkung unter Ausrücken zumindest eines Kupplungsstirnrades (22, 23) verschiebbar sind.

3. Kolbenhubpipette nach Anspruch 2 oder 3, dadurch gekennzeichnet, daß das Einstellstirnrad (25) auf dem Mantel einer aus dem Gehäuse herausgeführten Einstellhülse (12) ausgebildet ist.

4. Kolbenhubpipette nach Anspruch 2 oder 3, dadurch gekennzeichnet, daß das Anzeigestirnrad (26) ein Antriebsrad eines Zählwerkes (20) ist.

5. Kolbenhubpipette nach den Ansprüchen 2 bis 4, dadurch gekennzeichnet, daß die Kupplungsstirnräder (22, 23), das Einstellstirnrad (25) und das Anzeigestirnrad (26) mit parallelen Achsen (24, 27) an einem gemeinsamen Grundkörper (28) gelagert sind.

6. Kolbenhubpipette nach Anspruch 5, dadurch gekennzeichnet, daß die Achsen (24, 27, 40) der Kupplungsstirnräder (22, 23) und des Zählwerkes (20) im Grundkörper (28) verankert sind.

7. Kolbenhubpipette nach Anspruch 5 oder 6, dadurch gekennzeichnet, daß eine Einstellhülse (12) außen an einem hohlzylindrischen Ansatz (29) des Grundkörpers (28) gelagert ist und der Ansatz ein Innengewinde (16) aufweist, in dem eine mit der Einstellhülse drehgekoppelte Spindel (6) für die Hubeinstellung des Kolbens (7) schraubbar ist.

8. Kolbenhubpipette nach Anspruch 7, dadurch gekennzeichnet, daß der Ansatz (29) an der dem Kolben (7) zugewandten Seite einen Federteller (17) für einen unteren Endanschlag der Kolbenstange (5) aufnimmt.

9. Kolbenhubpipette nach Anspruch 7 oder 8, dadurch gekennzeichnet, daß das vom Kolben (7) abgewandte Ende des Ansatzes (29) als Anschlagfläche für einen oberen Endanschlag (13) der Spindel (6) fungiert.

10. Kolbenhubpipette nach einem der Ansprüche 3 bis 9, dadurch gekennzeichnet, daß Radialvorsprünge (14) des oberen Endanschlages (13) der Spindel (6) für eine Drehkopplung in axiale Innennuten (15) der Einstellhülse (12) eingreifen.

11. Kolbenhubpipette nach einem der Ansprüche 2 bis 10, dadurch gekennzeichnet, daß die Schalteinrichtungen (19) einen auf der Achse (24) für die Kupplungsstirnräder (22, 23) geführten und seitlich an diesen anliegenden Schieber (35) aufweist.

12. Kolbenhubpipette nach einem der Ansprüche 1 bis 11, dadurch gekennzeichnet, daß das Zählwerk (20) ein Rastrad (42) mit einer Rastposition für jeden vollen Anzeigewert und ein Rastelement (43) aufweist.

13. Kolbenhubpipette nach einem der Ansprüche 1 bis 12, dadurch gekennzeichnet, daß die Einstelleinrichtungen an einer aus dem Gehäuse (1) herausragenden Einstellhülse (12) eine Markierung und das Gehäuse eine zugeordnete Markierung, Skala oder Merkskala aufweisen oder umgekehrt.

## Claims

1. A plunger lift pipette for an attachable pipette tip (3) which comprises adjusting means (12) for changing the travel path of the pipette plunger, display means (20) for displaying the pipetted liquid volume, disengageable coupling means (19, 25, 26) between the adjusting means and the display means for changing a pipette correction factor determining the relation between the travel path of said plunger and the indicated liquid volume, characterized in that said coupling means are positive coupling means (19, 25, 26) comprising a coupling component (25) connected to said adjusting means (12), a coupling component (26) connected to said display means (20) and switching means (21) for completely disengaging both coupling components from each other and changing the pipette correction factor by setting said adjusting means, a control lever (36) of said switching means (21) enabling actuation from the outside of the pipette body (1).

2. The plunger lift pipette according to claim 1, characterized in that said positive coupling means (19, 25, 26) include two spur gears (22, 23) (coupling spur gears) connected to each other for joint rotation with each other, that said adjusting means (12) are connected to a spur gear (25) (adjusting spur gear) being rotated according to the adjusted travel path of said plunger and said display means (20) are connected to a spur gear (26) (display spur gear) being rotated according to the indicated liquid volume, with the one (22) of said coupling spur gears mating with said adjusting spur gear (25) and the other one (23) of said coupling spur gears mating with said display spur gear (26), and that said coupling spur gears (22, 23) are arranged on an axis (24) and supported by a spring means (34) and are displaceable on said axis from said switching means (21) contrary to spring action by disengaging at least one coupling spur gear (22, 23).

3. The plunger lift pipette according to claim 2 or 3, characterized in that said adjusting spur gear (25) is formed on the shell of an adjusting bushing (12) projecting from the body.

4. The plunger lift pipette according to claim 2 or 3, characterized in that said display spur gear (26) is a drive gear of a counting mechanism (20).

5. The plunger lift pipette according to the claims 2 or 4, characterized in that said coupling spur gears (22, 23), said adjusting spur gear (25) and said display spur gear (26) are arranged on a common basic body (28) with parallel axes (24, 27).

6. The plunger lift pipette according to claim 5, characterized in that said axes (24, 27, 40) of said coupling spur gears (22, 23) and said counting mechanism (20) are anchored within said basic body (28).

7. The plunger lift pipette according to claim 5 or 6, characterized in that an adjusting bushing (12) is arranged on a cylindrical hollow shoulder (29) of said basic body (28) and said shoulder includes an internal thread (16) wherein a spindle (6) being connected to said adjusting bushing so as to be secured against rotation can be screwed for the adjustment of the travel path of the pipette plunger.

8. The plunger lift pipette according to claim 7, characterized in that said shoulder (29) at the side facing said plunger (7) receives a spring collar (17) serving as a lower abutment of said plunger rod (5).

9. The plunger lift pipette according to claim 7 or 8, characterized in that the end of said shoulder (29) opposite to said plunger functions as an abutment surface for an upper abutment (13) of said spindle (6).

10. The plunger lift pipette according to any of the claims 3 to 9, characterized in that radial projections (14) of said upper abutment (13) of said spindle (6) engage axial internal grooves (15) of said adjusting bushing (12) so as to be secured against rotation.

11. The plunger lift pipette according to any of the claims 2 to 10, characterized in that said switching means (19) comprise a sliding member (35) arranged on said axis (24) for laterally engaging said coupling spur gears (22, 23).

12. The plunger lift pipette according to any or the claims 1 to 11, characterized in that said counting mechanism (20) comprises a locking gear (42) including a lock-in position for each full reading as well as a locking element (43).

13. The plunger lift pipette according to any of the claims 1 to 12, characterized in that said adjusting means on an adjusting bushing (12) projecting from said body (1) comprise a marking and said body comprises an associated marking, scale or indicating scale or vice versa.

## Revendications

1. Pipette à course de piston pour une pointe de pipette emboîtable (3), comprenant des dispositifs de réglage (12) pour modifier la course du piston, des dispositifs indicateurs (20) pour le volume de liquide contenu respectivement dans la pipette, des dispositifs d'accouplement débrayables (19, 25, 26) entre les dispositifs de réglage et les dispositifs indicateurs pour modifier un facteur de correction de pipette déterminant le rapport de la course du piston au volume de liquide indiqué, caractérisée en ce que les dispositifs d'accouplement sont des dispositifs d'accouplement par conjugaison de formes (19, 25, 26), qui comportent une partie d'accouplement (25) accouplée aux dispositifs de réglage (12), une partie d'accouplement (26) accouplée aux dispositifs indicateurs et des dispositifs de manoeuvre (21) pour débrayer complètement les deux parties d'accouplement l'une de l'autre et modifier le facteur de correction de pipette par ajustement des dispositifs de réglage, un levier de manoeuvre (36) des dispositifs de manoeuvre (21) pouvant être actionné de l'extérieur du bâti de pipette (1).

2. Pipette à course de piston selon la revendication 1, caractérisée en ce que les dispositifs d'accouplement par conjugaison de formes (19, 25, 26) comportent deux engrenages droits (22, 23) solidaires en rotation l'un à l'autre (roues droites d'accouplement), les dispositifs de réglage (12) sont reliés à un engrenage droit (25) (roue droite de réglage) dont la rotation correspond à la course de piston réglée et les dispositifs indicateurs (20) sont reliés à un engrenage droit (26) dont la rotation correspond au volume de liquide indiqué, l'une des roues droites d'accouplement (22) engrenant avec la roue droite de réglage (25) et l'autre roue droite d'accouplement (23) engrenant avec la roue droite d'indication (26), et en ce que les roues droites d'accouplement (22, 23) sont placées sur un axe (24) et s'appuient sur un dispositif à ressort (34) et peuvent être déplacées par le dispositif de manoeuvre (21) sur l'axe contre l'action du ressort par le débrayage d'au moins une roue droite d'accouplement (22, 23).

3. Pipette à course de piston selon la revendication 2 ou 3, caractérisée en ce que la roue droite de réglage (25) est formée sur l'enveloppe d'une douille de réglage (12) en saillie sur le bâti.

4. Pipette à course de piston selon la revendication 2 ou 3, caractérisée en ce que la roue droite d'indication (26) est une roue d'entraînement d'un compteur (20).

5. Pipette à course de piston selon les revendications 2 à 4, caractérisée en ce que les roues droites d'accouplement (22, 23), la roue droite de réglage (25) et la roue droite d'indication (26) sont placées avec des axes parallèles (24, 27) sur un corps de base commun (28).

6. Pipette à course de piston selon la revendication 5, caractérisée en ce que les axes (24, 27, 40) des roues droites d'accouplement (22, 23) et du compteur (20) sont ancrées dans le corps de base commun (28).

7. Pipette à course de piston selon la revendication 5 ou 6, caractérisée en ce qu'une douille de réglage (12) est placée à l'extérieur sur un appendice cylindrique creux (29) du corps de base (28) et que l'appendice comporte un filetage intérieur (16), dans lequel une broche (6) accouplée en rotation avec la douille de réglage peut être vissée pour régler la course du piston (7).

8. Pipette à course de piston selon la revendication 7, caractérisée en ce que l'appendice (29) reçoit sur le côté tourné vers le piston (7) une cuvette de ressort (17) pour une butée de fin de course inférieure de la tige (5) de piston.

9. Pipette à course de piston selon la revendication 7 ou 8, caractérisée en ce que l'extrémité de l'appendice (29) opposée au piston (7) sert de surface de butée pour une butée de fin de course supérieure (13) de la broche (6).

10. Pipette à course de piston selon l'une des revendications 3 à 9, caractérisée en ce que des parties en saillie radiales (14) de la butée de fin de course supérieure (13) de la broche (6) viennent en prise pour un accouplement en rotation dans des rainures intérieures axiales (15) de la douille de réglage (12).

11. Pipette à course de piston selon l'une des revendications 2 à 10, caractérisée en ce que les dispositifs de manoeuvre (19) comportent un coulisseau (35) guidé sur l'axe (24) pour les roues droites d'accouplement (22, 23) et adjacent latéralement à celles-ci.

12. Pipette à course de piston selon l'une des revendications 1 à 11, caractérisée en ce que le compteur (20) comporte une roue à encoches (42) avec une position d'encliquetage pour chaque valeur indiquée entière et un élément d'encliquetage (43).

13. Pipette à course de piston selon l'une des revendications 1 à 12, caractérisée en ce que les dispositifs de réglage comportent sur une douille de réglage (12) faisant saillie sur le bâti (1) un marquage et le boîtier comporte un marquage, une échelle ou une échelle de repères ou inversement.
